# FASCICULE DE BREVET EUROPEEN

(11) **EP 0 012 666 B1**
(45) Date de publication et mention de la délivrance du brevet: **25.02.1987**
(21) Numéro de dépôt: 79400960.5
(22) Date de dépôt: 04.12.1979
(51) Int. Cl.: B65D 75/00, B65D 81/24, B65D 19/00, B65D 85/34

(54) **Emballage palettisé conteneurisable pour la conservation et le transport de produits agricoles ou horticoles**
Palettierter Verpackungsbehälter zum Konservieren und Transportieren von Ackerbau- und Gartenbauprodukten
Palletized packaging container for conserving and transporting agricultural and horticultural products

(30) Priorité: 05.12.1978 FR 7834186
(43) Date de publication de la demande: 25.06.1980
(73) Titulaire: NEWTEC INTERNATIONAL, F-73106 Aix-les-Bains (FR)
(72) Inventeur: Thimon, Michel, F-73104 Aix les Bains (FR)
(74) Mandataire: Derambure, Christian

## Description

La présente invention concerne un emballage palettisé conteneur; sable pour la conservation et le transport de produits agricoles ou horticoles.

On connaît déjà (brevet d'invention français n° 1 397 270) un procédé pour la conservation de produits agricoles ou horticoles, mettant en jeu une membrane à perméabilité sélective. On connaît également (brevet d'invention français n° 1 567 996), des emballages pour la conservation de fruits et légumes utilisant une telle membrane à perméabilité sélective. Dans une première forme d'exécution connue, l'emballage comprend un sac, totalement souple, imperméable, pourvu d'une ouverture supérieure de remplissage; une fenêtre percée sur une face latérale du sac obturée par la membrane à perméabilité sélective qui fait donc partie intégrante du sac. Un lien quelconque ferme l'ouverture du sac une fois rempli. Un tel emballage présente un certain nombre d'inconvénients; l'emballage préexiste en totalité à son utilisation. Le rangement des produits dans le sac est difficile, long risqué (possibilité de déchirure). La réalisation de l'ouverture d'une part et de la fenêtre d'autre part, est difficile. Le sac n'est pas approprié à la juxtaposition, à l'intérieur, d'emballages élémentaires tels que des cageots de fruits ou légumes. Aucun réglage de la surface de la fenêtre n'est possible en fonction du volume de l'emballage et les produits contenus dans le sac. La solidarisation de la membrane sélective sur le sac ne peut être réalisée que par collage ce qui est une opération difficile et coûteuse. L'existence d'une fenêtre devant rester libre sur une face latérale du sac gêne la juxtaposition des emballages dans un conteneur par exemple. L'emballage en tant que tel n'est pas approprié au transport et, en particulier, il ne comporte pas de palette intégrée.

Dans une seconde forme d'exécution connue, l'emballage comprend une caisse totalement rigide et imperméable ayant une ouverture supérieure sur laquelle on place la membrane sélective fixée au sac par collage ou au moyen d'un lien quelconque. Un tel emballage présente également de nombreux inconvénients; il préexiste aussi, en totalité, à son utilisation, le rangement des produits à l'intérieur de la caisse est délicat, il y a des risques de fuites entre la membrane et la caisse, La surface de la membrane ne peut être réglée. L'emballage n'est pas conçu pour être palettisé et transporté notamment dans des conteneurs.

Le brevet français n° 1.282.830 décrit un récipient pour denrées périssables, le récipient étant muni d'un système de ventilation disposé dans un plateau de base. Plus particulièrement, le récipient comporte un fond et des parois latérales avec canaux de ventilation permettant l'accès de l'air arrivant du fond au travers ou autour du contenu du récipient lorsqu'il est posé sur le sol ou empilé sur d'autres récipients. Ces ouvertures ou évents sont en forme de fentes pratiquées soit dans le plateau inférieur soit dans les panneaux latéraux soit à la fois dans les panneaux latéraux et le plateau inférieur. Les inconvénients d'un tel dispositif sont entre autres qu'il ne comporte pas de palette intégrée et s'il comporte des ouvertures qui permettent la circulation de l'air, elles ne permettent pas le contrôle de la circulation de l'air.

La présente invention vise à remédier à ces inconvénients en proposant un emballage palettisé, conteneurisable, destiné simultanément à la conservation et au transport de produits agricoles ou horticoles. Un tel emballage comprend un fond rigide formant palette ou intégré à une palette faisant partie de l'emballage, une partie latérale au moins partiellement souple, homogène, distincte du fond, normalement reliée à celui-ci de façon rigide et étanche. La membrane à perméabilité sélective est placée notamment soit sur le dessus de l'emballage, soit en dessous dans le fond prévu à cet effet. Un tel emballage ne préexiste pas en totalité à son utilisation, mais, au contraire, est constitué au moment même ou l'on souhaite emballer, en vue de la conservation et du transport, les produits agricoles ou horticoles, Il en résulte que le rangement des produits que contient l'emballage est conventionnel et commode. Une fois l'emballage réalisé, il forme un ensemble dépourvu d'ouvertures du type de celles que l'on trouve dans les emballages connus. L'emballage comporte, éventuellement, des moyens de réglages de la superficie de la membrane sélective. Du fait de sa conformation générale et de l'absence de membrane sélective sur les faces latérales de l'emballage, celui-ci peut être commodément juxtaposé et placé dans des conteneurs. Le fond formant palette permet également le transport très commode de l'emballage.

L'invention sera bien comprise grâce à la description qui suivra, en référence aux dessins annexés dans lesquels:

La figure 1 est une vue schématique, en coupe par un plan axial vertical d'une variante possible d'un emballage suivant l'invention; les figures 2A et 2B sont deux demi-vues en coupe par un plan axial vertical de deux autres variantes possibles d'un emballage suivant l'invention; la figure 3 est une vue schématique, en élévation, d'une l'palette d'un emballage suivant l'invention; la figure 4 est une vue de dessous de la palette représentée sur la figure 3; la figure 5 est une vue schématique, en élévation, d'une variante de la palette illustrée sur la figure 3; les figures 6, 7 et 8 sont trois demi-vues schématiques, en coupe par un plan axial vertical partielles de variantes de réalisation de l'emballage suivant l'invention illustré sur la figure 1; les figures 9A et 9B sont deux demi-vues schématiques en coupe par un plan axial vertical, de variantes de réalisation de l'emballage suivant l'invention illustré sur la figure 1; les figures 10A, 10B sont deux demi-vues schématiques, en coupe par un plan axial vertical, partielles, de variantes de réalisation de l'emballage illustré sur la figure 1; la figure 11 est une vue schématique, partielle, en coupe par un plan axial vertical, d'une forme d'exécution possible d'un fond formant palette d'un emballage suivant l'invention illustré sur les figures 2A, 2B; les figures 12 et 13 sont deux vues schématiques, en coupe par un plan axial vertical, partielles, d'une autre forme d'exécution possible de fond formant palette de l'emballage suivant l'invention illustré sur les figures 2A et 2B respectivement dans deux positions d'utilisation; la figure 14 est une vue schématique, en coupe par un plan axial vertical, partielle, d'une variante possible de fond formant palette d'un emballage suivant l'invention illustré sur les figures 2A et 2B appliqué à la forme d'exécution selon les figures 12 et 13; la figure 15 est une vue schématique, en élévation, d'une autre forme d'exécution d'emballages suivant l'invention utilisant un fond formant palette.

Suivant l'invention, il est proposé un emballage palettisé, conteneurisable, pour simultanément conserver et transporter, sous atmosphère contrôlée, des produits agricoles ou horticoles, notamment contenus dans des emballages élémentaires 1 tels que des cageots, ne faisant pas partie de l'invention.

L'emballage suivant l'invention comprend, de façon connue en soi, une première partie 2, totalement imperméable aux gaz et vapeurs et une seconde partie 3, sous la forme par exemple d'une membrane connue en soi à perméabilité sélective pour les gaz et vapeurs réalisée notamment en élastomère silicone et, plus généralement, sous la forme d'un organe contrôlant les flux de gaz et de vapeurs respectivement de l'intérieur vers l'extérieur de l'emballage et de l'extérieur vers Il'intérieur. La première partie 2 et la seconde partie 3 sont reliées l'une à l' autre de façon rigide, notamment amovible, et étanche aux gaz et aux vapeurs.

L'emballage étant conteneurisable se présente sous la forme générale d'un parallélépipède rectangle, d'axe 4 vertical, comprenant un élément de fond 5, normalement horizontal, un element lateral 6, normalement vertical et un élément de dessus 7, également normalement horizontal.

L'élément de fond 5 est rigide. Il est soit associé à une palette notamment conventionnelle, soit intégré à une palette spéciale faisant alors partie intégrante de l'emballage. Suivant l'invention également, l'élément latéral 6 est au moins partiellement souple, homogène, distinct de l'élément de fond 5, normalement relié à celui-ci de façon rigide et étanche. Cet élément 6 est un film rétractable ou étirable.

Comme on le verra en détail par la suite, la première partie 2 comprend les éléments de fond 5, latéral 6 et de dessus 7. La seconde partie 3 est intégrée dans la première partie 2 soit dans l'élément de fond 5 (figures 2A, 2B, 15), soit dans l'élément de dessus 7 (figure 1). Par conséquent, le fait que l'élément latéral 6 soit, en l'occurrence, dépourvu de la seconde partie 3, rend possible la juxtaposition d'emballages suivant l'invention en vue de leur conteneurisation. Ce résultat est également atteint du fait qu'une palette fait partie intégrante de l'élément de fond 5 de l'emballage. Le fait que la première partie 2 soit constituée d'au moins deux éléments distincts à savoir d'une part l'élément de fond 5 et, d'autre part, l'élément latéral 6, permet que l'emballage suivant l'invention soit définitivement constitué au moment même de son utilisation ce qui tout à la fois rend plus facile le stockage de l'emballage avant utilisation et la mise en oeuvre de l'emballage c'est-à-dire son remplissage avec les emballages élémentaires 1 et sa mise sous atmosphère contrôlée.

Dans une première forme d'exécution non limitative de l'invention illustrée par la figure 1, la seconde partie 3 est intégrée à l'élément de dessus 7 qui est distinct de l'élément latéral 6 et normalement relié à celui-ci de façon rigide et étanche aux gaz et vapeurs.

Dans cette première forme d'exécution, l'élément de fond 5 comprend en premier lieu une cuvette 8 rigide, au moins partiellement, étanche aux gaz et aux vapeurs, ayant un fond 9, plat, sur lequel reposent normalement les emballages élémentaires 1 et une ceinture latérale 10, dirigée vers le haut, constituant un gabarit de rangement des emballages élémentaires 1. Le fond 9 et la ceinture latérale 10 sont soit d'une seule pièce, soit, comme illustré sur la figure 1, en deux pièces distinctes solidarisées l'une à l'autre de façon rigide et étanche par tout moyen approprie. A cet effet, par exemple, le fond 9 peut comporter un bord tombé s'appliquant par exemple sur la ceinture 10. L'élément de fond 5 comprend, en second lieu, une palette 11, notamment conventionnelle, sur la face supérieure 12 de laquelle repose le fond 9 qui est solidarisé à la palette, par exemple par l'élément latéral 6.

L'élément de dessus 7 comprend, dans cette forme d'exécution, un flan 13, souple ou rigide, percé d'un trou central 14; une ceinture latérale 15 du même type général que la ceinture 10 déjà décrite, d'une pièce ou non avec le flan 13; et une bordure 16, rigide, indéformable, rigidement fixée au flan 13 autour du trou 14, en saillie vers l'extérieur de l'emballage c'est-à-dire dirigée dans le sens opposé aux emballages élémentaires 1, incurvée à concavité tournée vers l'extérieur de l'emballage 1. La bordure 16 définit une gorge annulaire dans le fond de laquelle est susceptible d'être placé le bord d'une membrane constituant la seconde partie 3 maintenue rigidement, de façon amovible et étanche sur l'élément de dessus 7, au moyen par exemple d'un organe élastique 17, tel qu'un boyau gonflé à l'air placé dans le logement concave de la bordure 16.

L'élément latéral 6 se présente sous la forme d'un matériau souple, déformable, extensible ou non, s'étendant entre l'élément de fond 5 et l'élément de dessus 7, notamment les ceintures 10 et 15 et relié rigidement et de façon étanche à ces ceintures par tout moyen approprié.

Dans la forme d'exécution qui vient d'être décrite, les différents éléments constitutifs de l'emballage sont préférentiellement réalisés en matière plastique compatible avec la présence de produits agricoles ou horticoles. La solidarisation réciproque des différents éléments de l'emballage est réalisée partout moyen approprié. En particulier, on peut utiliser une colle compatible avec la présence de produits agricoles ou horticoles. Préférentiellement, la solidarisation est obtenue par emploi de matériaux étirables ou thermorétractables qui réalisent donc un serrage élastique suffisamment important pour réaliser une solidarisation rigide et étanche.

Sur les figures 3 et 4, on a représenté une variante possible de l'élément de fond 5 de la première forme d'exécution décrite, plus spécialement utilisable dans le cas précisément d'une solidarisation au moyen de matériaux étirables. Dans ce cas, le fond 9 associé à la palette 11 a ses bords latéraux incurvés à concavité tournée vers l'intérieur de l'emballage ce qui assure un très bon contact entre ce fond et l'élément latéral 6. Comme variante illustrée sur la figure 5, des saillies péeriphériques sur le fond définissent le gabarit de rangement des emballages élémentaires 1.

Il est clair que, dans la première forme d'exécution qui vient d'être décrite, l'élément de dessus 7 qui comporte la seconde partie 3 sous la forme d'une membrane peut faire l'objet de très nombreuses variantes illustrées notamment et de façon non limitative sur les figures 6, 7, 8, 9A, 9B, 10A, 10B.

La figure 6 illustre la réalisation d'un élément de dessus 7 monobloc de même forme générale que décrit précédemment, réalisé par exemple en matière plastique.

Sur la figure 7, est illustrée une variante dans laquelle la bordure 16 est à concavité dirigée vers l'axe 4. Cette variante présente en effet l'avantage d'une meilleure protection de l'organe élastique de maintien 17 de la membrane 3. Dans cette variante, également, il est prévu une grille, ou plus généralement un support plan ajouré, dans le même plan que le flan 13 et à l'intérieur du trou 14, sur laquelle repose la membrane 3.

Sur la figure 8, est illustré une variante dans laquelle est prévu un organe 18 de réglage de la surface utile de la membrane 3, sans modification des caractéristiques dimensionnelles de l'élément de dessus 7. Cet organe 18 se présente, notamment, sous la forme d'un manchon d'axe 4, logé dans le trou 14, en appui par son bord inférieur 19 sur le plan supérieur des emballages élémentaires 1 et sur le bord supérieur 20 duquel, vient se reposer la membrane 3 qui, au lieu d'être plane dans sa zone utile comme dans la figure 1, est incurvée avec par conséquent une surface utile plus importante. Le manchon est percé d'ouvertures radiales 21 permettant une circulation appropriée des gaz et vapeurs à l'intérieur de l'emballage. Il est clair que l'on peut concevoir l'autres formes d'exécution de l'organe 18.

Sur la figure 9A, est représentée une variante dans laquelle la membrane 3 est rendue solidaire, de façon inamovible, d'une bordure annulaire 22 du flan 13 lequel flan repose sur un cadre 23, ayant en section droite transversale une forme de cornière, comprenant une branche horizontale reposant sur la face supérieure des emballages élémentaires 1 et une branche verticale 25 dirigée vers le bas sur le bord latéral supérieur de l'emballage. L'élément latéral 6, de type thermorétractable ou étirable, recouvre la branche verticale 25 et une partie de la branche horizontale 24 attenante à la branche 25. La partie extrême supérieure de l'élément latéral 6 est ainsi comprimée entre le flan 13 et le cadre 23, ce qui assure l'étanchéité. La solidarisation du flan 13 et du cadre 23 est obtenue, par exemple, au moyen d'un joint de colle 26 sur la partie de la branche horizontale 24. Ce joint de colle 16 peut être prééxistant sur le cadre 23.

Sur la figure 9B, est représentée une autre variante du même type général que celle faisant l'objet de la figure 9A, dans laquelle la solidarisation du flan 13 et du cadre 23 est réalisée de façon mécanique au moyen, par exemple d'un téton 27, solidaire du flan 13 coopérant avec un trou profilé correspondant du cadre 23. On comprend que le téton puisse être également solidaire du cadre 23. On comprend, enfin, que d'autres dispositifs de blocage mécanique mettant en oeuvre des organes élastiquement déformables ou une coopération à force puissent être employés. Eventuellement, dans ces cas, on prévoit des moyens élastiques d'étanchéité 28 entre le flan 13 et le cadre 23 se présentant, notamment, sous la forme d'un tampon cellulaire à cellules fermées.

Sur la figure 10A, est représentée une autre variante dans laquelle le bord latéral supérieur de l'élément latéral 6 vient directement sur les emballages élémentaires 1, verticalement et horizontalement (grâce à l'emploi d'un matériau thermorétractable ou étirable, par exemple). Le flan 13, ayant en section droite transversale une forme générale de Z, vient s'appliquer directement sur ce bord de l'élément latéral 6. La solidarisation du flan 13 à l'élément latéral 6 est obtenue au moyen d'une bande 29 en matériau étirable venant recouvrir à recouvrement le flan 13 et la partie verticale de l'élément latéral 6 et recouvrant éventuellement, au moins en partie, la partie horizontale du flan 13. On peut utiliser également une autre bande 30 du même type pour maintenir à recouvrement la membrane 3.

Sur la figure 10B, est représentée une autre variante dans laquelle le flan 13 comprend deux anneaux plans respectivement un petit anneau supérieur 31 et un grand anneau inférieur 32, reliés par une partie médiane tronconique. La membrane est rendue solidaire du flan 13, à l'endroit du petit anneau 31 par tout moyen approprié, notamment collage. Quant au grand anneau 32, il vient reposer sur le bord replié de l'élément latéral 6. La solidarisation du flan 13 et de l'élément latéral 6 ainsi que l'étanchéité sont réalisés au moyen d'une bande 29, du même type que précédemment.

On peut noter que, dans le cas des variantes des figures 9A, 9B, 10A et 10B, la membrane 3 forme généralement un ensemble monobloc avec l'élément de dessus 7, ce qui simplifie la constitution de l'emballage au moment de son utilisation. Comme on l'a bien compris, selon le mode de réalisation envisagé, l'élément de dessus 7 est placé avant ou après l'élément latéral 6. Enfin, il est bien clair que les exemples qui ont été décrits ne sont d'une part, nullement limitatifs et, d'autre part, sont combinables les uns avec les autres. C'est ainsi que l'on peut utiliser pour la réalisation du flan 13 le principe d'une plaque incurvée telle que celle illustrée sur la figure 4. Il est évident, également que l'organe de réglage 18 peut être utilisé dans le cas des variantes des figures 9A, 9B, 10A et 10B.

Naturellement, on peut également concevoir que l'élément de dessus 7 et l'élément latéral 6 soient solidaires entre eux en une pièce intégrée.

Dans une seconde forme d'éxécution, représentée par les figures 2A, 2B, 11 à 14, la seconde partie 3, notamment la membrane à perméabilité sélective, est intégrée à l'élément de fond 5 et l'élément latéral 6 et l'élément de dessus 7 peuvent être monoblocs et d'un seul tenant. Ces éléments 6, 7 se présentent alors notamment sous la forme d'une housse, connue en soi, reliée rigidement et de façon étanche à l'élément de fond 5. Les différentes solutions décrites précédemment dans la première forme d'exécution, sont également applicables dans cette seconde forme d'exécution pour réaliser la solidarisation étanche de l'élément latéral 6 à l'élément de fond 5. Dans le cas de la figure 2A, c'est le bord inférieur replié de l'élément latéral 6 en un matériau thermorétractable ou étirable qui assure de lui-même son maintien et l'étanchéité. Dans ce cas et éventuellement, l'élément de fond 5 peut avoir la forme illustrée sur la figure 4. Dans le cas de la figure 2B, on utilise une bande 33 en un matériau étirable venant recouvrir latéralement l'élément de fond 5 et le bord inférieur de l'élément latéral 6.

Dans cette seconde forme d'exécution, l'élément de fond 5 constitue donc une palette spécifique appropriée 34 qui comprend, de façon intégrée, des moyens support 35 plans et rigides sur lesquels reposent normalement les emballages élémentaires 1, un piètement 36 auquel sont rigidement fixés les moyens support 35, permettant la coopération de fourches de chariot élévateur, de façon conventionnelle; des moyens 37 pour maintenir et protéger une membrane 3 ou tout organe similaire; des moyens 38 pour régler la surface utile de la membrane 3; d'éventuels moyens 39 pour mettre en communication l'intérieur de l'emballage et l'extérieur indépendamment de la membrane 3; d'éventuels moyens 40 pour récupérer la vapeur condensée formée sur l'élément latéral 6 et empêcher qu'elle n'obstrue la membrane 3; d'éventuels moyens 41 permettant l'accrochage de l'élément latéral 6, comme déjà indiqué.

Dans une première variante illustrée par la figure 11, les moyens 35 se présentent sous la forme d'une plaque percée de trous 42, fixée et reposant à sa périphérie sur des supports 43 fixés à et reposant sur une plaque de base 44, percée d'un trou central 45. Le piètement 36 sous la forme notamment de fers profilés en U est fixé à la plaque de base 44 de part et d'autre du trou 45. La membrane 3 est logée dans le trou 45 et maintenue et protégée grâce aux moyens 37 se présentant par exemple sous la forme de deux plaques perforées respectivement supérieure 46a et inférieure 46b rigidement fixées à la plaque de base 44 par tout moyen approprié notamment soudage, rivetage, boulonnage, etc. Des moyens 38, pour régler la surface utile de la membrane 3 se présentent notamment sous la forme d'une ou de plusieurs plaques 47 formant masque ou diaphragme, montées à coulissement sur la plaque perforée supérieure 46a par exemple, grâce à des glissières 48 ou équivalents susceptibles d'être bloquées dans toute position souhaitée en masquant donc une partie de la membrane 3 et en découvrant une autre partie utile. Les moyens 39, pour la récupération des condensats, sont constitués par exemple par la rigole annulaire 49, formée par la plaque de base 44, les supports 43 et les glissières 48. Les condensats peuvent s'accumuler dans cette rigole sans venir en contact avec la membrane 3. Les moyens de mise en communication 39 de l'intérieur de l'emballage avec l'extérieur indépendamment de la membrane 3 peuvent être constitués par exemple par une soupape 50 à double effet fixée à la plaque de base 44. Quant aux moyens d'accrochage 41, ils peuvent être constitués par exemple par le bord périphérique saillant de la plaque de base 44 profilée, comme illustré déjà sur la figure 4.

Sur les figures 12 et 13, est représentée une deuxième variante de palette qui comprend deux parties à savoir une première partie supérieure 52 qui comprend les moyens support 35, les moyens relatifs à la condensation 40 et les moyens d'accrochage 41 et une seconde partie inférieure 53 qui comprend le piètement 36, les moyens de maintien et de protection 37 de la membrane 3 et les moyens de réglage 38. Dans ce cas, les moyens de communication de l'intérieur de l'emballage avec l'extérieur sont constitués par les deux parties 52, 53 coopérant l'une avec l'autre. La seconde partie 53 est emboîtée dans la première partie 52 de manière qu'un déplacement relatif des deux parties 52, 53 l'une par rapport à l'autre soit possible parallèlement à l'axe 4 de l'emballage.

La première partie 52 se présente essentiellement sous la forme d'un cadre 54, rigide, ayant en section droite transversale une forme de profilé correspondant à celle générale combinée d'un L et d'un V renversé à savoir un L, 55, ayant une branche horizontale 56 dirigée vers l'intérieur de l'emballage et une branche verticale 57 dirigée vers le haut, à partit de l'extrémité libre de laquelle s'étend un V, 58 ayant une branche extérieure 59 inclinée vers le haut et vers l'intérieur de l'emballage, une branche intérieure 60 inclinée vers le base et vers l'intérieur de l'emballage, une âme 61 tronquant la pointe du V et reliant les deux branches 59 et 60, cette dernière branche étant prolongée, horizontalement par un retour 62 dirigée vers l'intérieur de l'emballage. L'extrémité libre de la branche horizontale 56 se trouve située sensiblement au droit de la branche intérieure 60. Les deux branches 56, 57 du L 55, constituent des moyens d'accrochage 41 de l'élément latéral 6. Cet élément latéral en combinaison avec la branche extérieure 59 définit une rigole 63 annulaire, en V, constituant les moyens 40 de récupération des condensats. L'âme 61 définit un plan sur lequel peut reposer une plaque ajourée constituant les moyens 35 de support. Sur la face inférieure du retour 62 est préférentiellement fixée une pièce d'étanchéité 64, notamment constituée par une mousse à cellule fermée qui vient donc entourer le trou central 65 du cadre. Celui-ci est éventuellement pourvu de traverses 66 intermédiaires de rigidification.

La seconde partie 53 comprend essentiellement un piètement 36 conventionnel, susceptible de passer dans le trou central 67, défini par la branche 56 du cadre 54. Ce piètement 36 supporte une plaque horizontale supérieure 68, comportant des perforations 69. Sur cette plaque 68, est fixée par tout organe appropriée, la membrane 3, la plaque 68 constitue donc les moyens 37 de maintien et de protection de ladite membrane. Sur le piètement 36 et/ou la plaque 68, sont fixées des saillies 70, normalement logées dans la cavité annulaire formée par le cadre 54 et susceptibles de venir en blocage sur la face interne de la branche horizontale 56. Il en résulte que les première et seconde parties 52, 53 sont montées à coulissement axial l'une par rapport à l'autre entre deux positions extrêmes respectivement illustrées par les figures 12 et 13 à savoir une position écartée ou ouverte dans laquelle les saillies 70 viennent en blocage sur la branche 56 et dans laquelle le retour 62 est écarté de la plaque 68 et de la membrane 3 c'est-à-dire une position dans laquelle la seconde partie inférieure 53 est maintenue par la première partie 52 et une seconde position rapprochée (figure 13) dans laquelle la première partie 52 est en appui sur la seconde partie 53 c'est-à-dire une position dans laquelle le retour 62 est en appui sur la plaque 68 par l'intermédiaire de la pièce d'étanchéité 64 et de la membrane 3.

Dans la première position ouverte, correspondant à la figure 12, la communication peut s'établir entre l'intérieur et l'extérieur de l'emballage via le trou 65 l'espace libre entre le retour 62 et la plaque 68 et l'espace libre ménagé au moins à certains endroits entre la branche horizontale 56 et la seconde partie 53. Pour obtenir cette communication, il suffit de maintenir l'emballage par la première partie 52 notamment à l'endroit des branches horizontales 56 de sorte que la seconde partie 53 s'écarte naturellement de la première partie 52, par gravité. Au contraire, dans la position fermée, la communication ne s'établit plus que par l'intermédiaire de la membrane 3. Cette position fermée s'obtient naturellement lorsque l'emballage repose sur le piètement 36, soit au repos, soit pendant le transport. Dans cette deuxième variante, les moyens 38, pour régler la surface utile de la membrane 3, peuvent être constitués notamment d'une ou de plusieurs plaques 72, montées à coulissement horizontal sur la seconde partie 53 en regard de la plaque perforée 68. Ces plaques 72 sont maintenues par exemple au moyen de glissières ou encore au moyen de lames de ressort élastiques 73, fixées d'une part au piètement et s'appliquant d'autre part sur les plaques 72.

La figure 14 concerne une troisième variante possible de palette qui comporte, de façon intégrée, un groupe frigorifique 74 et un ventilateur 75. On a représenté cet exemple dans le cas d'une palette du type de celle qui vient d'être décrite, en référence aux figures 12 et 13 mais il est clair, également, que cela s'applique à toute autre palette entrant dans le cadre de l'invention notamment celle de la figure 11.

Sur la figure 15, est représentée une autre forme d'exécution possible d'emballages utilisant une palette 34, du type de celle qui vient d'être décrite, de laquelle est rigidement solidaire un conteneur 76 susceptible d'être fermé par un couvercle 77. Cette forme d'exécution est plus spécialement mais non limitativement utilisable dans le cas de la conservation et du transport de fleurs.

Dans tous les cas, on note que l'on peut utiliser, avantageusement comme élément d'étanchéité coopérant avec un élément de serrage, un élément en mousse souple et déformable à cellule fermée. Cela est vrai notamment lorsque l'on utilise des éléments galbés, comme déjà décrits.

On peut encore concevoir que l'emballage comporte en un emplacement souhaité un orifice obturable (notamment par soudage) tel que l'emballage est commodément mis en oeuvre.

## Revendications

1. Emballage palettisé conteneurisable pour simultanément conserver et transporter, sous atmosphère contrôlée, des produits agricoles ou horticoles, notamment contenus dans des emballages élémentaires (1) tels que des cageots, comprenant une première partie (2) totalement imperméable aux gaz et vapeurs et une seconde partie (3) sous la forme d'un organe contrôlant les flux de gaz et de vapeurs respectivement de l'intérieur vers l'extérieur de l'emballage et de l'extérieur vers l'intérieur, la première partie comprenant un élément de fond (5), un élément latéral (6) et un élément de dessus (7), l'élément de fond (5) étant rigide, formant une palette ou étant intégré à une palette faisant partie de l'emballage, l'élément latéral (6), notamment un film étant au moins partiellement souple, homogène, distinct de l'élément de fond et normalement relié à celui-ci de façon rigide et étanche, l'élément de dessus (7) formant une partie distincte ou non de l'élément latéral mais relié à lui de façon rigide et étanche, caractérisé par le fait que la seconde partie (3) est constituée par une membrane intégrée à l'élément de fond (5) comprenant des moyens support (35) plans et rigides, un piètement (36), des moyens (37) de maintien et de protection de la membrane (3) et des moyens de réglage (38) de la superficie utile de cette membrane (3).

2. Emballage selon la revendication 1, caractérisé par le fait que l'élément de fond (5) comporte des moyens (39) pour mettre l'intérieur de l'emballage en communication avec l'extérieur, des moyens de récupération (10), des condensats formés dans l'emballage, et des moyens (41) d'accrochage de l'élément latéral (6).

3. Emballage selon la revendication 1, caractérisé par le fait que les moyens (37) pour maintenir et protéger la membrane (3) se présentent sous la forme d'au moins une plaque perforée.

4. Emballage selon la revendication 1, caractérisé par le fait que les moyens de réglage (38) se présentent sous la forme d'au moins une plaque montée à coulissement susceptible d'obturer tout ou partie de la membrane (3).

5. Emballage selon la revendication 1, caractérisé par le fait que les moyens (39) pour mettre l'intérieur de l'emballage en communication avec l'extérieur se présentent sous la forme d'une soupape à double effet.

6. Emballage selon la revendication 1, caractérisé par le fait que les moyens (39) pour mettre l'intérieur de l'emballage en communication avec l'extérieur sont réalisés par l'écartement existant entre les deux parties (52), (53) constituant la palette, montées à coulissement réciproque l'une par rapport à l'autre.

7. Emballage selon la revendication 1, dont les moyens de récupération des condensats sont constitués par une rigole, caractérisé par le fait que ladite rigole annulaire est portée par la palette.

8. Emballage selon l'une des revendications 1 à 8, caractérisé par le fait qu'on utilise comme élément d'étanchéité un élément souple et déformable à cellules fermées susceptibles de coopérer notamment avec un élément de serrage.

9. Emballage palettisé, conteneurisable pour simultanément conserver et transporter, sous atmosphère contrôlée, des produits agricoles ou horticoles, notamment contenus dans des emballages élémentaires tels que des cageots, comprenant une première partie (2) totalement imperméable au gaz et vapeurs et une seconde partie (3) sous la forme d'un organe contrôlant les flux de gaz et de vapeurs respectivement à l'intérieur vers l'extérieur de l'emballage et de l'extérieur vers l'intérieur, la première partie (2) comprenant un élément de fond (5), un élément latéral (6) et un élément de dessus (7), l'élément de fond (5) étant rigide, formant une palette ou intégré à une palette faisant partie de l'emballage, l'élément latéral (6) notamment un film étant au moins partiellement souple, homogène, distinct de l'élément de fond et normalement relié à celui-ci de façon rigide et étanche, l'élément de dessus (7) formant une partie distincte de l'élément latéral (6) mais relié à lui de façon rigide et étanche, la seconde partie (3) étant intégrée à l'élément de dessus rigidement de façon étanche, caractérisé par le fait que la seconde partie (3) est maintenue sur l'élément de dessus (7) de façon éventuellement amovible au moyen d'un organe élastique (17), l'élément de dessus (7) comprenant un flan (13) pourvu d'un trou central (14) limité par une bordure (16) avec laquelle coopère le bord de la seconde partie (3) maintenu par l'organe élastique (17).

10. Emballage selon la revendication 9, caractérisé par le fait que la bordure (16) a une forme concave avec laquelle coopère l'organe élastique (17) en forme de boyau.

11. Emballage selon la revendication 1, caractérisé par le fait que l'élément latéral (6) et l'élément de dessus (7) forment une seule partie d'un seul tenant.

12. Emballage selon la revendication 1, caractérisé par le fait que l'élément de dessus (7) auquel est intégré la seconde partie (3) est solidarisé avec d'autres éléments constitutifs de l'emballage notamment par collage.

13. Emballage selon les revendications 9 à 12, caractérisé par le fait qu'il comporte un organe (18) associé à la seconde partie (3) permettant de régler la surface utile de cette seconde partie (3) sans modification des caractéristiques dimensionnelles de l'élément de dessus (7) cet organe (18) se présentant sous la forme d'un manchon d'axe (4) logé dans le trou (14) en appui par son bord inférieur (19) sur le plan supérieur des emballages élémentaires (1) et sur le bord supérieur (20) duquel vient se poser la membrane (3).

14. Emballage selon les revendications 1 à 13, caractérisé par le fait qu'il comporte un orifice obturable.

## Patentansprüche

1. Palettisierte aufnehmbare Verpackung zum gleichzeitigen Aufbewahren und Transportieren unter kontrollierter Atmosphäre von landwirtschaftlichen oder Gartenbauprodukten, die insbesondere in Einzelverpackungen (1), wie Steigen enthalten sind, mit einem ersten Teil (2), der vollständig gas- und dampfdicht ist, und mit einem zweiten Teil (3) in der Form eines den Gas- bzw. Dampffluß von der Innen- zur Außenseite der Verpackung und von der Außen- zur Innenseiten kontrollierenden Organs, wobei der erste Teil ein Bodenelement (5), ein Seitenelement (6) und ein oberes Element (7) aufweist, von denen das Bodenelement (5) starr ist und eine Palette bildet oder in eine Palette, die Teil der Verpackung bildet, integriert ist, von denen das Seitenelement (6) insbesondere eine Folie ist, die zumindest teilweise flexibel, homogen, vom Bodenelement verschieden und normalerweise mit diesem starr und dicht verbunden ist, und von denen das ober Element (7) einen vom Seitenelement unterschiedliches oder nicht unterschiedliches, jedoch mit diesem starr und dicht verbundenen Element bildet, dadurch gekennzeichnet, daß das zweite Teil (3) durch eine Membran gebildet ist, die im Bodenelement (5) integriert ist, das ebene und starre Tragmittel (35), Füße (36), Halte- und Schutzmittel (37) der Membran (3) und Regelmittel (38) für die Nutzfläche dieser Membran (3) aufweist.

2. Verpackung nach Anspruch 1, dadurch gekennzeichnet, daß das Bodenelement (5) Mittel (39) zum Verbinden der Innenseite der Verpackung mit der Außenseite, ferner Rückgewinnungsmittel (10) für das in der Verpackung gebildete Kondensat, und Mittel (41) zum Anbringen des Seitenelements (6) aufweist.

3. Verpackung nach Anspruch 1, dadurch gekennzeichnet, daß die Mittel (37) zum Halten und Schützen der Membran (3) in Form mindestens einer perforierten Platte ausgebildet sind.

4. Verpackung nach Anspruch 1, dadurch gekennzeichnet, daß die Regelmittel (38) in Form mindestens einer Platte ausgebildet sind, die derart verschiebbar gehalten ist, daß sie die Membran (3) oder ein Teil davon verschließen kann.

5. Verpackung nach Anspruch 1, dadurch gekennzeichnet, daß die Mittel (39) zum Verbinden der Innenseite der Verpackung mit der Außenseite in Form eines doppelwirkenden Ventils gestaltet sind.

6. Verpackung nach Anspruch 1, dadurch gekennzeichnet, daß die Mittel (39) zum Verbinden der Innenseite der Verpackung mit der Außenseite durch den Abstand verwirklicht sind, der zwischen den beiden Teilen (52), (53), die die Palette bilden und die wechselseitig zueinander verschiebbar befestigt sind, besteht. 7. Verpackung nach Anspruch 1, deren Mittel zur Rückgewinnung des Kondensats durch einen Abzugsrinne gebildet sind, dadurch gekennzeichnet, daß die genannte ringförmige Abzugsrinne von der Palette gehalten ist.

8. Verpackung nach einem der Ansprüche 1 bis 8, dadurch gekennzeichnet, daß als Dichtungselement ein flexibles und deformierbares geschlossenporiges Element verwendet ist, das insbesondere mit einem Spannelement zusammenarbeiten kann.

9. Palettisierte aufnehmbare Verpackung, zum gleichzeitigen Aufbewahren und Transportieren unter kontrollierter Atmosphäre von landwirtschaftlichen- oder Gartenbauprodukten, die insbesondere in Einzelverpackungen, wie Steigen enthalten sind, mit einem ersten Teil (2), der vollständig gas- und dampfdicht ist, und mit einem zweiten Teil (3) in Form eines den Gas- bzw. Dampffluß von der Innen- zur Außenseite der Verpackung und von der Außen- zur Innenseite kontrollierenden Organs, wobei der erste Teil (2) ein Grundelement (5) ein Seitenelement (6) und ein oberes Element (7) aufweist, von denen das Grundelement (5) starr ist und eine Palette bildet oder in einer einen Teil der Verpackung bildenden Palette integriert ist, von denen das Seitenelement (6) insbesondere eine Folie ist, die zumindest teilweise flexibel, homogen, vom Grundelement verschieden und normalerweise mit diesem starr und dicht verbunden ist, und von denen das obere Element (7) ein vom Seitenelement (6) verschiedenen, jedoch mit diesem starr und dicht verbundenes Teil bildet, und wobei der zweite Teil (3) in dem oberen Element starr und dicht integriert ist, dadurch gekennzeichnet, daß der zweite Teil (3) auf dem oberen Element (7) gegebenenfalls abnehmbar mit Hilfe eines elastischen Organs (17) gehalten ist, wobei das obere Element (7) einen Abschnitt (13) aufweist, der mit einer zentralen Öffnung (14) versehen ist, welche von einer Umrandung (16) begrenzt ist, mit der der Rand des zweiten Teils (3), der vom elastischen Organ (17) gehalten ist, zusammenwirkt.

10. Verpackung nach Anspruch 9, dadurch gekennzeichnet, daß die Umrandung (16) eine konkave Form aufweist, mit der das elastische Organ (17) in Form eines Reifens zusammenwirkt.

11. Verpackung nach Anspruch 1, dadurch gekennzeichnet, daß das Seitenelement (6) und das obere Element (7) zusammenhängend ein einziges Teil bilden.

12. Verpackung nach Anspruch 1, dadurch gekennzeichnet, daß das obere Element (7), mit dem der zweite Teil (3) integriert ist, mit den anderen Elementen, die die Verpackung bilden, insbesondere durch Kleben fest verbunden ist.

13. Verpackung nach den Ansprüchen 9 bis 12, dadurch gekennzeichnet, daß sie ein Organ (18) aufweist, das dem zweiten Teil (3) zugeordnet ist und das das Regeln der Nutzfläche diesen zweiten Teils (3) ohne Änderung der Abmessungen des oberen Elementes (7) ermöglicht, wobei diese Organ (18) in Form einer koaxialen Hülse ausgebildet ist, die in der Öffnung (14) aufgenommen, wobei sie sich mit ihrem unteren Rand (19) auf der oberen Fläche der Einzelverpackungen (1) abstützt und auf ihrem oberen Rand (20) die Membran (3) liegt.

14. Verpackung nach den Ansprüchen 1 bis 13, dadurch gekennzeichnet, daß sie eine verschließbare Öffnung aufweist.

## Claims

1. Palletised packing which can be containerised for simultaneously preserving and transporting, in a controlled atmosphere, agricultural or horticultural products, in particular contained in initial packings (1) such as crates, comprising a first part (2), which is totally impervious to gases and vapours, and a second part (3) in the form of a device controlling the flows of gases and vapours from the interior to the exterior of the packing and from the exterior to the interior respectively, the first part comprising a base elememt (5), a side element (6) and a top element (7), the base element (5) being rigid, forming a pallet or being integral with a pallet forming part of the packing, the side element (6), in particular a film, being a least partially flexible, homogeneous, seperate from the base element and connected at right angles to the latter in a rigid and sealing-tight manner, the top element (7) forming a part, which may or may not be seperate from the side element, but which is connected thereto in a rigid and sealing-tight manner, characterised by the fact that the second part (3) consists of a diaphram which is intergral with the base element (5) comprising flat and rigid support means (35), an underframe (36), means (37) for supporting and protecting the diaphram (3), and means (38) for adjusting the surface of this diaphram (3) available for use.

2. Packing according to claim 1, characterised in that the base element (5) comprises means (39) for connecting the interior of the packing to the exterior, means (10) for recovering condensates formed in the packing, and means (41) for anchoring the side element (6).

3. Packing according to claim 1, characterised in that the means (37) for supporting and protecting the diaphram (3) are in the form of at least one perforated plate.

4. Packing according to claim 1, characterised in that the adjustment means (38) are in the form of at least one plate mounted with sliding movement which can close all or part of the diaphram (3).

5. Packing according to claim 1, characterised in that the means (39) for connecting the interior of the packing to the exterior are in the form of a double-action valve.

6. Packing according to claim 1, characterised in that the means (39) for connecting the interior of the packing to the exterior are formed by the gap between the two parts (52), (53) forming the pallet, which are mounted so as to slide reciprocally with respect to each other.

7. Packing according to claim 1, of which the means for recovering the condensates are formed by a channel, characterised in that the said annular channel is supported by the pallet.

8. Packing according to any one of the claims 1 to 8, characterised in that a flexible element, which can be deformed into closed cells which can co-operate in particular with a securing element, is used as a sealing element.

9. Palletised packing which can be containerised for simultaneously preserving and transporting, at controlled atmosphere, agricultural or horticultural products, in particular contained in initial packings (1) such as crates, comprising a first part (2), which is totally impervious to gases and vapours, and a second part (3) in the form of a device controlling the flows of gases and vapours from the interior to the exterior of the packing and from the exterior to the interior respectively, the first part (2) comprising a base elememt (5), a side element (6) and a top element (7), the base element (5) being rigid, forming a pallet or being integral with a pallet forming part of the packing, the side element (6), in particular a film, being a least partially flexible, homogeneous, seperate from the base element and connected at right angles to the latter in a rigid and sealing-tight manner, the top element (7) forming a part separate from the side element (6) but connected thereto in a rigid and sealing-tight manner, the second part (3) being rigidly integral with the top element so as to be sealing-tight, characterised in that the second part (3) is supported on the top element (7), so that it may possibly be detached, by an resilient device (17), the top element (7) comprising a plate (13) having a central hole (14) defined by a rim (16) with which the edge of the second part (3) supported by the resilient device (17) co-operates.

10. Packing according to claim 9, characterised in that the rim (16) has a concave shape with which the resilient device (17) in the form of a tube co-operates.

11. Packing according to claim 1, characterised in that the side element (6) and the top element (7) form a single integral part.

12. Packing according to claim 1, characterised in that the top element (7), with which the second part (3) is integral, is secured to other constituent elements of the packing, in particular by gluing.

13. Packing according to claims 9 to 12, characterised in that it comprises a device (18) associated with the second part (3), allowing for the adjustment of the surface of the second part (3) available for use, without alteration of the dimensions of the top element (7), this device being in the form of an axle sleeve (4) which is accomodated in the hole (14), and which rests with its lower edge (18) on the upper plane of the initial packings (1) and on the upper edge (20) of which the diaphram (3) rests.

14. Packing according to claims 1 to 13, characterised in that it comprises an obturable aperture.
